# EUROPÄISCHE PATENTSCHRIFT

(11) **EP 2 433 269 B1**
(45) Veröffentlichungstag und Bekanntmachung des Hinweises auf die Patenterteilung: **02.10.2019**
(21) Anmeldenummer: 10721710.1
(22) Anmeldetag: 18.05.2010
(51) Int. Cl.: G07C 15/00

(54) **ELEKTRONISCHE SPIELVORRICHTUNG**
ELECTRONIC GAMING DEVICE
DISPOSITIF ÉLECTRONIQUE DE JEU

(30) Priorität: 18.05.2009 DE 202009007113 U
(43) Veröffentlichungstag der Anmeldung: 28.03.2012
(73) Patentinhaber: Novomatic AG, 2352 Gumpoldskirchen (AT)
(72) Erfinder: PRESCH, Ryszard, 2352 Gumpoldskirchen (AT)
(74) Vertreter: Thoma, Michael
(86) Internationale Anmeldenummer: PCT/EP2010/003034
(87) Internationale Veröffentlichungsnummer: WO 2010/133340

(56) Entgegenhaltungen:
- WO-A1-01/48712
- DE-A1- 19 502 613
- US-A- 6 024 640
- US-A1- 2003 162 588
- US-A1- 2006 223 618

## Beschreibung

Die vorllegende Erfindung betrifft eine elektronische Spielvorrichtung, insbesondere Lotterlespielvorrichtung, mit einem Spielserver zur Steuerung des Spiels, mit dem zumindest ein Spielgerät verbindbar ist, wobei der Spielserver zumindest einen, vorzugsweise elektronischen, Spielscheinblock umfassend eine Mehrzahl von vorzugsweise elektronischen Spielscheinen, die jeweils individuell durch eine Gewinnzahlenkombination gekennzeichnet sind, aufweist, wobei das zumindest eine Spielgerät mit einem diesem zugeordneten Kreditspeicher verbindbar ist, der über eine Eingabevorrichtung ladbar ist, und eine Scheinkaufvorrichtung zum Kauf eines Spielscheins unter Erniedrigung des in dem Kreditspeicher gespeicherten Kredits aufweist.

Lotterlespielvorrichtungen sind in mannigfacher Form, auch in elektronischer Ausführung, bekannt. Beispielsweise sind Lotteriespielgeräte in den Schriften DE 295 16 968 U1 oder US 5,119,295 gezeigt. Auch die EP 0 639 998 zeigt ein ähnliches Spielgerät. Die WO 01/48712 zeigt eine Lotteriespielvorrichtung, bei der aus einem Server Tickets heruntergeladen werden können, um an einem Spielgerät für eine Ausspielung verwendet zu werden. Lotteriegewinne werden einem dem Nutzer zugeschriebenen Kreditspeicher gutgeschrieben. Die US 2003/0162588 zeigt ein Spielgerät, welches Kredit- und Gewinnspeicher besitzt. Die Schrift US 2006/0223618 zeigt ein Lotterispielsystem, bei dem ein Spielschein für verschiedene Ausspielungen validiert werden kann. Ferner zeigt die Schrift US 6,024,640 A ein Offline-Lotteriesystem, welches beim Kauf von Spielschelnen zu den Spielscheinen gehörige Spielergebnisse generiert und an einem Terminal abspeichert, an dem die Spielscheine einlösbar sind.

Im Falle der genannten DE 295 16 968 U1 beschränkt sich das Lotteriespielgerät jedoch darauf, einen schriftlich ausgefüllten Spielschein per Scanner einzulösen, per Geldeingabevorrichtung einen Spieleinsatz in Form von Bargeld oder bargeldlos per Plastikgeld zu bezahlen und umgekehrt zumindest kleinere Gewinne auszubezahlen. Der Spielanreiz und Unterhaltungswert des Gerätes ist hierdurch jedoch sehr beschränkt. Zum anderen ist die Datenverwaltung, das Bestimmen der gewinnenden Lose und die Anzeige und Ausgabe der Gewinne kompliziert, da hierzu regelmäßig die per Scanner eingelesenen Daten zu transformieren, die Gewinnzlffern bzw. -zeichen separat zu überprüfen und den Scheinen bzw. Spielern zuzuordnen sind und die Auszahlung ggf. nur stark zeitversetzt durchgeführt werden kann.

Der vorliegenden Erfindung liegt daher die Aufgabe zugrunde, eine verbesserte Spielvorrichtung der eingangs genannten Art zu schaffen, die Nachteile des Standes der Technik vermeidet und Letzteren in vorteilhafter Weise weiterbildet. Vorzugsweise soll eine datentechnisch einfach abzuwlckelnde, eine hohe Sicherheit gegenüber Missbrauch aufweisende Ausspielung von Lotteriegewinnen unter Verwirklichung eines hohen Spielanreizes und Unterhaltungswerts erreicht werden.

Erfindungsgemäß wird diese Aufgabe durch eine elektronische Spielvorrichtung nach Anspruch 1 gelöst. Bevorzugte Ausgestaltungen der Erfindung sind Gegenstand der abhängigen Ansprüche.

Es wird also vorgeschlagen, eine an dem Spielgerät vorgesehene Spieleinrichtung aus unterschiedlichen Kredit- und Gewinnspeichern zu speisen und hierbei - je nach Spielverlauf - über mehrere Spielrunden hinweg ggf. dieselben Daten nur eines Spielscheins zugrundezulegen. Hierdurch wird einerseits eine verbesserte, vereinfachte Datenvorhaltung und -transferierung bei dennoch hohem Spielanreiz erzielt, wobei das Spielgerät, an dem die Gewinnausspielung durchführbar ist, vorteilhafterweise mit einem zentralen Spielserver mittelbar oder unmittelbar verbindbar ist, in dem die einem zu kaufenden Spielschein zugeordneten Gewinnzahlen bzw. -zeichen gespeichert sind. Zum anderen wird für den Spieler übersichtlicher die Entwicklung seines schon verbrauchten Einsatzes und seines erzielten Gewinns angezeigt. Erfindungsgemäß besitzt das zumindest eine Spielgerät eine Gewinnspieleinrichtung, die in Abhängigkeit eines Spielverlaufs unter Zugrundelegung der Daten desselben Spielscheins in mehreren Spielrunden aus dem Kreditspeicher und sodann einem Gewinnspeicher betätigbar ist. Wird im ersten Spiel, das durch und/oder nach Kauf eines Spielscheins startbar ist, ein Gewinn erzielt, kann durch Einsatz dieses Gewinns oder eines Teils hiervon - Insbesondere ohne Erniedrigung des Kredits im Kreditspeicher - unter Zugrundelegung der Daten desselben Spielscheins, erneut eine Spielrunde gestartet werden, wodurch sich die Datenverwaltung vereinfacht, ohne daß dies durch eine Einbuße beim Spielanreiz erkauft werden müßte. Werden hierbei erneut Gewinn erzielt oder ein anfänglicher Gewinn nicht aufgebraucht, können ggf. weitere Spielrunden aus dem Gewinnspeicher heraus gestarten werden, wobei weiterhin der anfänglich gekaufte Spielschein bzw. die diesem zugeordneten Gewinnzeichen verwendet werden können. Wird hingegen in der ersten Spielrunde verloren oder in den weiteren Runden der anfägliche Gewinn verspielt, ist unter Erniedrigung des Kreditspeichers ein weiterer Spielschein erwerbbar, dessen neue Gewinnzeichen dann dem weiteren Spiel zugrundegelegt werden.

Die Gewinnspieleinrichtung, die nach und/oder durch den Kauf eines von dem Spielserver bereitgehaltenen Spielscheins betätigbar und mit einem Gewinnspeicher zum Speichern eines Gewinns sowie einer Anzeigevorrichtung zur Anzeige eines Gewinns verbindbar ist, ist vorteilhafterweise derart ausgebildet, daß sie nur bei Erzielen eines Gewinns erneut unter Zugrundelegung desselben Spielscheins betätlgbar ist.

Vorteilhafterweise Ist dabei die Gewinnspieleinrichtung mit einem Gewinnzeichengenerator zur Vergabe einer Gewinnzeichenkombination verbindbar, wobei eine Gewinnsteuervorrichtung zum automatischen Abgleich der vergebenen Gewinnzeichenkombination mit der Gewinnzeichenkombination des gekauften Spielscheins und Erniedrigen, Erhöhen, Sperren und/oder Freigeben des von der ersten Gewinnspieleinrichtung In dem Gewinnspeicher gespeicherten Gewinns In Abhängigkeit des Abglelchs der Gewinnzeichen vorgesehen ist. Wird nach oder durch den Kauf eines Spielscheins die Gewinnspieleinrichtung betätigt, schreibt diese einen erzielten Gewinn in den genannten Gewinnspeicher. Wird indes der aus dem Kreditspalcher für das Kaufen des Spielscheins und damit für das Spiel frelgeschaltete Kredit durch die erste Gewinnspieleinrichtung ganz oder teilweise verspielt, wird natürlich kein oder nur ein verringerter Gewinn in dem genannten Gewinnspeicher abgespeichert, so dass eine weitere Spielrunde mit dem erworbenen Spielschein gesperrt oder nur unter geringerem Einsatz ermöglicht wird. Wird indes von der Gewinnspieleinrichtung Im genannten Gewinnspeicher ein Gewinn abgelegt und/oder generiert, wird die Gewinnspieleinrichtung erneut für den schon eingesetzten Spielschein freigeschaltet, so dass die genannte Gewinnspieleinrichtung mit dem Gewinnzeichengenerator erneut in Interaktion gebracht werden kann, um eine Gewinnzeichenkombination zu generieren, anhand derer die Gewinnsteuereinrichtung den im Gewinnspeicher abgelegten Gewinnwert erhöht, erniedrigt, sperrt, vernichtet und/oder freischaltet. Alternativ können zur Vereinfachung des Datentransfers vorteilhafterweise auch bereits beim ersten Spiel vom Gewinnzeichengenerator mehrere Gewinnzeichenkombinationen eingespielt werden, die dann für die ggf. freigeschalteten weiteren Spielrunden auf Basis desselben Spielscheins zur Bestimmung des Spielergebnisses In den aus dem Gewinnspeicher freigeschalteten weiteren Spielen verwendbar sind.

In vorteilhafter Weiterbildung der Erfindung kann dabei die Gewinnspieleinrichtung des Spielgeräts unterschiedlich ausgebildet sein, insbesondere in unterschiedlicher Weise steuerbar sein, wobei sie unterschiedliche Steuerelemente aufweisen und/oder eine unterschiedliche Anzeigevorrichtung aufweisen kann. Insbesondere kann die Gewinnspieleinrichtung als Walzenspieleinheit ausgebildet sein, die von einem Zufallsgenerator und/oder einer manuell betätigbaren Steuervorrichtung steuerbar ist, insbesondere derart, dass das Anhalten der sich drehenden Walzen zufallsgesteuert automatisch bewirkt und/oder alleine oder zusätzlich durch manuelle Betätigung einer Bremse oder dergleichen ausgelöst werden kann. Die Gewinnspieleinrichtung kann In Weiterbildung der Erfindung auch als Lotteriespieleinheit, insbesondere als Losspieleinheit, ausgebildet sein, die vorzugsweise von einer manuellen Eingabevorrichtung betätigbar ist, ggf. alternativ oder zusätzlich auch automatisch in Gang setzbar ist, insbesondere in Abhängigkeit eines Beschreibens des Gewinnspeichers der ersten Gewinnspieleinrichtung.

In Weiterbildung der Erfindung kann die Gewinnspieleinrichtung auch mehrere, verschieden ausgebildete Spieleinheiten aufweisen, die in verschiedenen Spielrunden betätigbar sind und/oder entweder nur mit dem Kreditspeicher oder nur mit dem Gewinnspeicher verbindbar sind derart, daß zum Ausspielen verschiedener Spielrunden verschiedene Spieleinheiten verwendbar sind.

Der Gewinnzeichengenerator und die Gewinnsteuervorrichtung sind dezentral am Spielgerät selbst vorgesehen, was zwar Manipulationen unmittelbar am Spielgerät vereinfacht, andererseits jedoch sozusagen eine große zentrale Manipulation für eine Vielzahl von Spielgeräten verhindert, insbesondere wenn einem Manipulationsversuche unternehmenden Spieler nicht bekannt Ist, In welchem Spielgerät diese Komponenten untergebracht sind, und/oder wenn jedes Spielgerät seinen eigenen Gewinnzeichengenerator und/oder seine eigene Gewinnsteuervorrichtung besitzt.

Die Kommunikation zwischen dem Spielgerät und dem zuvor genannten Spielserver, an dem die Spielscheine bereitgehalten werden, kann grundsätzlich verschieden ausgestaltet sein. Nach einer vorteilhaften Ausführung der Erfindung kann das zumindest eine Spielgerät direkt mit dem zentralen Spielserver vorzugsweise über eine Datenfernverbindung verbunden sein, so dass der Spielserver unabhängig von dem Aufsteilort des Spielgeräts an einem beliebigen Ort bereitgehalten werden kann.

In bevorzugter Weiterbildung der Erfindung kann das zumindest eine Spielgerät auch nur indirekt an den zentralen Spielserver angebunden sein und/oder einen von dem zentralen Spielserver bereitgehaltenen und/oder generierten Spielschein kaufen und die damit elnhergehende Gewinnzeichenkombination einlesen. Insbesondere kann zwischen dem zumindest einen Spielgerät und dem genannten Spielserver ein Gruppenserver zwischengeschaltet sein, an den das Spielgerät vorzugsweise über ein lokales Netzwerk bzw. eine lokale Netzwerkleitung angebunden ist. Der genannte Gruppenserver selbst kann wiederum über eine Datenfernleitung mit dem zentralen Spielserver verbunden sein, ggf. auch im Verbund mit weiteren Gruppenservern über ein globales Netzwerk bzw. eine Netzwerkleitung. In Weiterbildung der Erfindung kann der Gruppenserver in einem Caslno bzw. einer Spielstätte aufgestellt sein, in der eine Vielzahl von Spielgeräten an den genannten Gruppenserver angebunden sind. Der Gruppenserver wiederum kann dann mit dem zentralen Spielserver kommunizieren, der beispielsweise von einem Spielgerätehersteller an einem vom Casino separaten Ort bereitgehalten wird.

Bei Vorhandensein eines übergeordneten Spieiservers und eines diesem untergeordneten Gruppenservers können die Speicherstrukturen in den verschiedenen Servern vorteilhafterweise unterschiedlich ausgebildet sein. Insbesondere kann die Speicherstruktur, in der die Spielscheine und die diesen zugeordneten Gewinnzeichenkombinationen abgelegt sind, verschieden ausgeprägt sein.

In Weiterbildung der Erfindung kann der Spielserver in einem oder mehreren Losspeichern eine Mehrzahl von Spielscheinserien bereithalten, die jeweils eine Mehrzahl von vorzugsweise elektronischen Spielschelnblöcken umfassen, welche wiederum jeweils eine Mehrzahl von verschiedenen, vorzugsweise elektronischen Spielscheinen umfassen, denen jeweils eine Gewinnzeichenkombination zugeordnet ist.

Bei Verwendung eines zwischengeschalteten Gruppenservers ist vorteilhafterweise ein Spielscheinblockverteller vorgesehen, der aus den Spielserien, die im übergeordneten Spielserver gespeichert sind, jeweils einen Spielscheinblock auswählt und einem lokalen Gruppenserver zuordnet, so dass in diesem lokalen Gruppenserver aus jeder der Spielscheinserien des übergeordneten Spielservers jeweils nur ein Spielscheinblock bereitgehalten wird, aus denen dann die an den lokalen Gruppenserver angebundenen Spielgeräte ihre Spielscheine herunterladen können. In Weiterbildung der Erfindung können In dem lokalen Gruppenserver eine Vielzahl von Spielscheinblöcken elektronisch bereitgehalten werden, die jedoch aus unterschledlichen Spielscheinserien stammen, die in dem übergeordneten Spielserver bereitgehalten werden.

Durch eine solche Strukturierung der Spielscheinspeicherung In verschiedenen Servern und die Zuordnung der Spielscheinblöcke aus verschiedenen Serien zu einem lokalen Server kann die notwendige Anzahl der bereitgehaltenen Gewinnzahlkombinationen reduziert und doch ein ausreichend langer und intensiver Spielbetrieb in einem Casino gewährleistet werden. Zudem kann die Bestimmung, ob ein Gewinn vorliegt oder nicht, zeitlich gestrafft werden, da die Anzahl der zu vergleichenden Gewinnzeichenkombinationen reduziert werden kann.

Die Ausgestaltung der zuvor beschriebenen Spielrunden, die durch Einsatz aus dem Gewinnspeicher freischaltbar sind, kann hinsichtlich der Betätigung und Ablaufsteuerung grundsätzlich verschieden sein. Nach einer vorteilhaften Ausführung der Erfindung kann die Gewinnspieleinrichtung nach Erzielen eines Gewinns nur eine zusätzliche Spielrunde oder alternativ auch mehrere Spielrunden erlauben, mit denen weitere mit der Gewinnzeichenkombination eines bereits gekauften Spielscheins korrelierte Gewinne ausgespielt werden können. In Weiterbildung der Erfindung besitzt die Gewinnspieleinrichtung hierzu ein Spielrundensteuermittel zur Steuerung der Anzahl von Spielrunden, die durch einen Gewinn von der ersten Spieleinrichtung freischaltbar sind, wobei das genannten Spielrundensteuermittel vorteilhafterweise in Abhängigkeit verschiedener Eingangssignale arbeiten kann. Insbesondere kann die Anzahl der Spielrunden in Abhängigkeit der Anzahl der gekauften Spielschelne und/oder in Abhängigkeit des Im Kreditspelcher bereitgehaltenen Kredits und/oder in Abhängigkeit des im Gewinnspeicher gespeicherten Gewinns gesteuert werden. Vorteilhafterweise kann das genannte Spielsteuermittel zumindest zwei der genannten Größen gleichzeitig berücksichtigen und die Anzahl der möglichen Spielrunden in Abhängigkeit hiervon automatisch bestimmen.

In Weiterbildung der Erfindung besitzt das Spielgerät alternativ oder zusätzlich zu den genannten Splelrundensteuermitteln weiterhin ein Einsatzsteuermittel zur Steuerung des für ein Spiel der zweiten Gewinnspieleinrichtung gesetzten Gewinns der ersten Gewinnspieleinrichtung. Vorzugsweise besitzt dieses Einsatzsteuermittel eine manuelle Eingabetaste, die eine manuelle Bestimmung der Einsatzhöhe erlaubt. Alternativ oder zusätzlich kann das Eingabesteuermittel auch einen von den zuvor genannten Spielrundensteuermitteln ansteuerbaren Einsatzsteuerbaustein besitzen, um den Einsatz in Abhängigkeit der Anzahl der bestimmten Spielrunden für denselben Spielschein automatisch zu erhöhen, insbesondere dergestalt, dass mit weiteren Spielrunden ein immer höherer Teil des im Gewinnspeicher abgespeicherten Spielgewinns der Spieleinrichtung eingesetzt wird.

Die Erfindung wird nachfolgend anhand eines bevorzugten Ausführungsbeispiels und zugehöriger Zeichnungen näher erläutert. In den Zeichnungen zeigen:
- Fig. 1:: eine schematische Darstellung einer elektronischen Spielvorrichtung mit mehreren Spielgeräten, einem lokalen Gruppenserver sowie einem diesem übergeordneten zentralen Spielserver,
- Fig. 2:: eine schematische Darstellung der elektronischen Spielvorrichtung ähnlich Fig. 1 in einer Ausbildung, gemäß der eine Mehrzahl von lokalen Gruppenservern an einen zentralen Spielserver angebunden sind, wobei wiederum an jeden lokalen Gruppenserver eine Vielzahl von Spieigeräten angebunden sind, und
- Fig. 3:: eine ausschnittsweise Ansicht eines der Spielgeräte aus den vorhergehenden Figuren, die die Anzeigevorrichtung der ersten Gewinnspieleinrichtung und die Anzeigevorrichtung der zweiten Gewinnspieleinrichtung zeigt.

In der in Fig. 1 gezeichneten Ausführungsform umfasst die Spielvorrichtung 1 einen zentralen Spielserver 2, der eine zentrale Datenbank 3 aufweist bzw. Speichereinrichtung besitzt, In der eine Vielzahl von Spielscheinserien 1, 2 ... n abgelegt sind, von denen jede eine Mehrzahl von Spielschelnblöcken a, b ... n umfasst. Jeder dieser Spielscheinblöcke a, b ... n umfasst eine Vielzahl von elektronischen Spielscheinen aa, bb, cc ... nn. Einem jeden dieser elektronischen Spieischeine aa, bb, cc ... nn ist eine Gewinnzeichenkombination zugeordnet, die in dem genannten Spielserver 2 bereitgehalten und/oder generiert wird. Vorteilhafterweise können hierbei zumindest innerhalb eines Spielscheinblocks a, b, c ... n alle zusammengefassten Spielscheine aa, bb, cc ... nn mit einer individuellen Gewinnzeichenkombination versehen sein, wobei dies jedoch nicht zwangsweise Voraussetzung ist.

An den Spielserver 2 sind eine Vielzahl von lokalen Gruppenservern 4 anbindbar, vorzugsweise über eine Datenfernleitung und/oder einen Datenfernübertragungskanal und/oder die Netzwerkleitung eines globalen Netzwerks. Wie Fig. 1 zeigt, kann auch nur ein einzelner lokaler Gruppenserver 4 an den Spielserver 2 angebunden sein, während gemäß Fig. 2 eine Mehrzahl solcher lokaler Gruppenserver 4 an den Spielserver 2 angebunden sind.

Der lokale Gruppenserver 4 umfasst hierbei einen lokalen Datenspeicher, dessen Inhalt durch Kommunikation mit dem übergeordneten Spielserver 2 veränderbar ist. Insbesondere kann durch einen Spielscheinverteiler, der vorteilhafterweise in dem zentralen Spielserver 2 untergebracht Ist, dem lokalen Gruppenserver 4 ein Satz von Spielschelnblöcken zugeordnet werden, wobei bei der Ausführung gemäß Fig. 1 dem lokalen Gruppenserver 4 drei verschiedene Spielscheinblöcke a, b und c zugeordnet sind, die aus verschiedenen Spielscheinserien stammen, die in dem übergeordneten Spielserver 2 bereitgehalten werden. Wie Fig. 1 zeigt, sind die elektronisch ausgebildeten Spielschelnblöcke a, b und c in dem lokalen Gruppenserver 4 jeweils mit einer Vielzahl von Spielscheinen aa, bb, cc ... nn versehen.

An den lokalen Gruppenserver 4 sind beispielsweise in einem Casino oder einer Spielstätte eine Mehrzahl von als Stand-atone-Geräte ausgebildeten Spielgeräte 5 über lokale Netzwerkleitungen angebunden, so dass jedes Spielgerät 5 aus dem in dem Gruppenserver 4 gespeicherten Vorrat an Spielscheinen aa, bb, cc ... nn Spielscheine kaufen kann.

Ein Spielgerät 5 besitzt hierzu gemäß der gezeichneten Ausführungsform einen Kreditspeicher 6, der beispielsweise durch Eingabe von Münzen oder Geldscheinen oder alternativ die Eingabe von Plastikgeld oder auch Jetons oder Gewinntickets oder Kredittickets geladen werden kann. Ist der Kreditspeicher 6 ausreichend befüllt, kann über eine Kauftaste 7 an dem jeweiligen Spielgerät 5 ein Spielschein aus dem Gruppenserver 4 gekauft werden, wobei dessen Gewinnzeichenkombination vorteilhafterweise heruntergeladen und in einem Speicherbaustein des Spielgeräts 5 zwischengespeichert wird.

Durch Kaufen eines Spielscheins oder auch durch nachfolgende Betätigung einer Starttaste wird eine Gewinnspieleinrichtung 8 des Spielgeräts 5 in Gang gesetzt, die in der gezeichneten Ausführungsform als Walzenspieleinheit 9 ausgebildet ist. Wie Fig. 3 zeigt, umfasst die Walzenspieleinheit 6 eine Walzenanzeigeeinrichtung 10, die in der gezeichneten Ausführungsform in mehrere Reihen und Spalten unterteilt ist und in Form mechanischer Walzen, vorzugsweise aber auch in Form eines Displays zur elektronischen Anzeige der Gewinnwalzen ausgebildet sein kann.

Die Gewinnwalzen, die auf der Walzenanzeigeeinrichtung 10 dargestellt sind, können durch einen Zufallsgenerator und/oder durch eine manuell betätigbare Stopptaste gestoppt bzw. In Ihrem Stoppvorgang beeinflusst werden.

Wird beim Betätigen der Walzenspieleinheit 9 ein Gewinn erzielt, wird dieser in einen Gewinnspeicher 11 geschrieben, in Abhängigkeit dessen ohne Kauf eines neuen Spielscheins zumindest eine weitere Spielrunde von einem mit der Gewinnspieleinrichtungen 8 verbundenen Controller freigeschaltet werden kann, insbesondere durch Einsatz zumindest eines Teils des Gewinns aus dem Gewinnspeicher 11. In der gezeichneten Ausführung wird dabei von der Anzeigeeinrichtung 14 die Gewinnzeichenkombination bzw. Spielscheinnummer in einem Gewinnzeichenfeld 15 und in einem Kreditfeld 12 der Stand des Kreditspeichers 6 angezeigt. In einem Spielrundenfeld 13 wird die Anzahl der Extra-Runden, die aus dem Gewinnspeicher gespielt und/oder freischaltbar sind, angezeigt, wobei in einem Gewinnfeld 20 der erzielte Gewinn und In einem Einsatzfeld 21 der Einsatz anzeigbar ist.

In der gezeichneten Ausführungsform ist die Gewinnspieleinrichtung 8 durch eine manuelle Betätigungsvorrichtung 17, die beispielsweise als Touchscreen ausgebildet sein kann, betätigbar, beispielsweise dergestalt, dass die angezeigten Spielrunden mit einem Finger berührt werden, um eine Spielrunde zu starten.

Wird die Gewinnspieleinrichtung 8 betätigt, wird ein Gewinnzeichengenerator 18 angesteuert, um eine Gewinnzeichenkombination zu erzeugen. In der Figur 2 ist der Gewinnzelchengenerator 18 in dem übergeordneten Spielserver 2 untergebracht, wobei jedoch gemäß der vorliegenden Erfindung der Gewinnzeichengenerator 18 in dem Spielgerät 5 untergebracht ist.

Die von dem Gewinnzeichengenerator 18 generierte Gewinnzeichenkombination wird von dem Spielgerät 5 eingelesen und dort von einer Gewinnsteuereinrichtung 19 mit der dem gekauften Spielschein zugeordneten Gewinnzeichenkombination verglichen. Wurde die Losnummer des gekauften Spielscheins gezogen, wird der Gewinnspeicher 11 bzw. dessen Inhalt entsprechend erhöht bzw. vervielfacht. Wird Indes eine "Niete" gezogen, wird die Spielrundenanzelge 16 erniedrigt und der Im Gewinnspeicher 11 bereitgehaltene Gewinn erniedrigt bzw. vernichtet. Es versteht sich, dass auch im Falle eines Gewinns die Spielrundenanzeige entsprechend erniedrigt wird.

Nach Erzielen eines Gewinns kann dieser oder ein Teil hiervon aus dem Gewinnspeicher 11 durch diverse Zusatzchancen konsumiert werden, wodurch wieder Gewinne erzielt werden können. Dies kann in einer oder mehreren Zusatzspielrunden erfolgen, die unter Zugrundelegung des bereits gekauften Spielscheins erfolgt.

Ist die freigeschaltene Anzahl von Spielrunden auf null erniedrigt bzw. abgespielt, muss ein neuer Spielschein gekauft werden, um weiter spielen zu können.

## Patentansprüche

1. Elektronische Spielvorrichtung, insbesondere Lotterievorrichtung, mit einem Spielserver (2) zur Steuerung des Spiels, der zumindest einen, vorzugsweise elektronischen, Spielscheinblock (a, b, c ... n) umfassend eine Mehrzahl von vorzugsweise elektronischen Spieischeinen (aa, bb, cc ... nn), denen jeweils eine Gewinnzeichenkombination zugeordnet ist, aufweist, ferner mit mindestens einem Spielgerät (5), mit dem der Spielserver (2) mittelbar oder unmittelbar verbindbar ist, und mit dem Spielgerät zugeord-neten Kreditspeicher (6) und Gewinnspeicher (11), wobei das Spielgerät (5) eine Eingabevorrichtung, über die der Kreditspeicher (6) ladbar Ist, eine Scheinkaufvorrichtung (7) zum Kauf eines Spielscheins mit einer Gewinnzeichenkombination unter Erniedrigung des im Kreditspeicher (6) gespeicherten Kredits sowie eine Gewinnspieleinrichtung (8) aufweist, die mit einem am Spielgerät (5) vorgesehenen Gewinnzeichengenerator (18) zum Generieren einer Gewinnzeichenkombination, mit einer ebenso am Spielgerät (5) vorgesehenen Gewinnsteuervorrichtung (19) zum Abgleichen der vom Gewinnzeichengenerator (18) generierten Gewinnzeichenkombination mit der Gewinnzeichenkombination des Spielscheins sowie mit dem Gewinnspeicher (11) zum Speichern eines in Abhängigkeit des Abgleichs bestimmten Gewinns verbunden ist, wobei das Spielgerät (5) dazu ausgebildet ist,
- den Kreditspeicher (6) beim Kauf eines Spielscheins zu erniedrigen,
- die wiederholte Betätigung der Gewinnspieleinrichtung (8) in einer zweiten Spielrunde mit demselben Spielschein zuzulassen, wenn in einer ersten Spielrunde mit dem genannten Spielschein ein Gewinn erzielt wurde,
- in der ersten Spielrunde durch den Gewinnzeichengenerator (18) eine erste Gewinrizeichenkombination zu generieren und der Gewinnspieleinrichtung (8) zuzuführen, und durch die Gewinnsteuervorrichtung (19) mit der Gewinnzeichenkombination des Spielscheins abzugleichen, und bel Erzielen eines Gewinns der Gewinnspeicher (11) zu erhöhen, und
- in einer zweiten Spielrunde unter Erniedrigung des Gewinnspeichers (11) durch den Gewinnzelchengenerator (18) eine zweite Gewinnzeichenkombination zu generieren und der Gewinnspieleinrichtung (8) zuzuführen, und durch die Gewinnsteuervorrichtung (19) mit der Gewinnzeichenkombination des genannten Spielscheins abzugleichen, und bei Erzielen eines Gewinns der Gewinnspeicher (11) zu erhöhen,
so dass die Gewinnspieleinrichtung (8) unter Zugrundelegung der Daten desselben Spielscheins mit Kredit aus dem Kreditspeicher (6) heraus nur einmal betätigbar ist und die Daten desselben Spielscheins weitere Male nur unter Erniedrigung des Gewinnspeichers (11) zugrundelegbar sind.

2. Spielvorrichtung nach dem vorhergehenden Anspruch, wobei die Gewinnspielelnrlchtung (8) als Walzenspieleinheit (9) ausgebildet Ist, die von einem Zufallsgenerator und/oder einer manuell betätigbaren Steuervorrichtung steuerbar ist.

3. Spielvorrichtung nach einem der vorhergehenden Ansprüche, wobei die Gewirinspieleinrichtung (8) mehrere, verschieden ausgebildete Spieleinheiten aufweist, die in verschiedenen Spielrunden betätigbar sind und/oder entweder nur mit dem Kreditspeicher (6) oder nur mit dem Gewinnspeicher (11) verbindbar sind derart, daß zum Ausspielen verschiedener Spielrunden verschiedene Spieleinheiten verwendbar sind.

4. Spielvorrichtung nach einem der vorhergehenden Ansprüche, wobei das zumindest eine Spielgerät (5) direkt mit dem Spielserver (2) vorzugsweise über eine Datenfernleitung verbunden ist.

5. Spielvorrichtung nach einem der Ansprüche 1 bis 3, wobel das zumindest eine Spielgerät (5) mittelbar mit dem Spielserver (2) unter Zwischenschaltung eines lokalen Gruppenservers (4) verbunden ist.

6. Spielvorrichtung nach dem vorhergehenden Anspruch, wobei das zumindest eine Spielgerät (5) durch eine lokale Netzwerkleitung mit dem Gruppenserver (4) verbunden ist, der über eine Datenfernleltung und/oder die Netzwerkleltung eines globalen Netzwerks mit dem Spielserver (2) verbunden ist.

7. Spielvorrichtung nach einem der vorhergehenden Ansprüche, wobei der Spielserver (2) in einem oder mehreren Losspeichern eine Mehrzahl von Spielscheinserien jeweils aufweisend eine Mehrzahl von vorzugsweise elektronischen Spielschelnblöcken (a, b, c ... n), die wiederum jeweils eine Mehrzahl von vorzugsweise elektronischen Spielscheinen (aa, bb, cc ... nn) umfassen, aufweist.

8. Spielvorrichtung nach dem vorhergehenden Anspruch in Verbindung mit Anspruch 5 oder 6, wobei ein Spielscheinverteiler zur Zuordnung von Spielscheinen aus dem Spielserver (2) zu einem oder mehreren Gruppenservern (4) derart, dass In einem Gruppenserver (4) aus jeder Spielscheinserie nur ein Spielscheinblock (a, b, c ... n) umfassend eine Mehrzahl von Spielscheinen (aa, bb, cc ... nn) gespeichert und/oder bereitgehalten ist, vorgesehen ist.

9. Spielvorrichtung nach einem der vorhergehenden Ansprüche, wobei das zumindest eine Spielgerät (5) separate Anzeigevorrichtungen (10; 14, 15, 16) für den im Kreditspeicher (8) gespeicherten Kredit und den im Gewinnspeicher (11) gespeicherten Gewinn aufweist.

10. Spielvorrichtung nach einem der vorhergehenden Ansprüche, wobei die Gewinnspieleinrichtung (8) ein Einsatzsteuermittel zur Steuerung des für ein Spiel der zweiten oder jeder weiteren Spielrunde gesetzten Gewinns aufweist, wobei vorzugsweise das genannte Einsatzsteuermittel eine manuelle Elngabetaste und/oder einen von einem Spielrundensteuermittel ansteuerbaren Einsatzsteuerbaustein zur automatischen Erhöhung des Einsatzes in Abhängigkeit der Anzahl der freigeschalteten, aus dem Gewinnspeicher (11) speisbaren Spielrunden aufweist.

## Claims

1. An electronic gaming machine, in particular a lottery apparatus, having a game server (2) for controlling the game which has at least one game ticket block (a, b, c ... n), preferably an electronic game ticket block, including a plurality of game tickets (aa, bb, cc ... nn), preferably electronic game tickets, with which in each case a winning symbol combination is associated, further having at least one gaming apparatus (5) to which the game server (2) is directly or indirectly connectable, and having a credit store (6) and a winning store (11) associated with the gaming apparatus, wherein the gaming apparatus (5) has an input apparatus via which the credit store (6) can be loaded, a ticket purchasing apparatus (7) for purchasing a game ticket with a winning symbol combination while reducing the credit stored in the credit store (6), and a gaming device (8) which is connected to a winning symbol generator (18) provided at the gaming apparatus (5) for generating a winning symbol combination, to a win control apparatus (19) also provided at the gaming apparatus (5) for comparing the winning symbol combination generated by the winning symbol generator (18) with the winning symbol combination of the game ticket and to the winning store (11) for storing winnings determined in dependence on the comparison, wherein the gaming apparatus (5) is configured:
- to lower the credit store (6) when purchasing a game ticket;
- to allow the repeated actuation of the gaming device (8) in a second game round with the same game ticket when winnings were made with the same game ticket in a first game round;
- to generate a first winning symbol combination by the winning symbol generator (18) in the first game round and to supply it to the gaming device (8) and to compare it with the winning symbol combination of the game ticket using the win control apparatus (19) and to increase the winning store (11) when making a win; and
- to generate a second winning symbol combination by the winning symbol generator (18) in a second game round while decreasing the winning store (11) and to supply said second winning symbol combination to the gaming device (8) und to compare it with the winning symbol combination of said game ticket using the win control apparatus (19) and to increase the winning store (11) when making a win;
so that the gaming device (8) can be actuated only once while using as a basis the data of the same game ticket with credit from the credit store (6) and the data of the same game ticket can be used a plurality of times as a basis only while decreasing the winning store (11).

2. A gaming machine in accordance with the preceding claim, wherein the gaming device (8) is designed as a reel gaming unit (9) which can be controlled by a random generator and/or by a manually actuable control apparatus.

3. A gaming machine in accordance with one of the preceding claims, wherein the gaming device (8) has a plurality of differently designed gaming units which can be actuated in different game rounds and/or can be connected either only to the credit store (6) or only to the winning store (11) such that different gaming units can be used for playing different game rounds.

4. A gaming machine in accordance with one of the preceding claims, wherein the at least one gaming apparatus (5) is directly connected to the game server (2), preferably via a remote data line.

5. A gaming machine in accordance with one of claims 1 to 3, wherein the at least one gaming apparatus (5) is indirectly connected to the game server (2), while interposing a local group server (4).

6. A gaming machine in accordance with the preceding claim, wherein the at least one gaming apparatus (5) is connected by a local network line to the group server (4) which is connected to the game server (2) via a remote data line and/or the network line of a global network.

7. A gaming machine in accordance with one of the preceding claims, wherein the game server (2) in one or more lottery ticket stores has a plurality of game ticket series each having a plurality of game ticket blocks (a, b, c ... n), preferably electronic game ticket blocks, which in turn each include a plurality of electronic game tickets (aa, bb, cc ... nn), preferably electronic game tickets.

8. A gaming machine in accordance with the preceding claim in combination with claim 5 or 6, wherein a game ticket distributor is provided for associating game tickets from the game server (2) with one or more group servers (4) such that, in a group server (4), only one game ticket block (a, b, c ... n) including a plurality of game tickets (aa, bb, cc .. nn) from each game ticket series is stored and/or held.

9. A gaming machine in accordance with one of the preceding claims, wherein the at least one gaming apparatus (5) has separate display apparatus (10; 14, 15, 16) for the credit stored in the credit store (8) and for the winnings stored in the winning store (11).

10. A gaming machine in accordance with one of the preceding claims, wherein the gaming device (8) has a stake control means for controlling the winnings set for a game of the second game round or of every further game round, with the named stake control means preferably having a manual input button and/or a stake control module controllable by the game round control means for the automatic increasing of the stake in dependence on the number of activated game rounds which can be fed from the winning store (11).

## Revendications

1. Dispositif électronique de jeu, en particulier dispositif de loterie, comprenant un serveur de jeu (2) destiné à la commande du jeu, lequel comporte au moins un bloc de tickets de jeu (a, b, c... n), de préférence électronique, comprenant une pluralité de tickets de jeu (aa, bb, cc ... nn) de préférence électroniques, auxquels est associée respectivement une combinaison de symboles gagnants, comprenant en outre un appareil de jeu (5), auquel le serveur de jeu (2) peut être relié indirectement ou directement, et une mémoire de crédit (6) ainsi qu'une mémoire des gains (11) associées à l'appareil de jeu, l'appareil de jeu (5) comportant un dispositif de saisie, par le biais duquel la mémoire de crédit (6) peut être chargée, un dispositif d'achat de ticket (7) pour acheter un ticket de jeu avec une combinaison de symboles gagnants moyennant diminution du crédit enregistré dans la mémoire de crédit (6) ainsi qu'une installation de jeu de hasard (8), qui est reliée à un générateur de symboles gagnants (18) prévu sur l'appareil de jeu (5) pour générer une combinaison de symboles gagnants, à un dispositif de commande de gain (19) également prévu sur l'appareil de jeu (5) pour comparer la combinaison de symboles gagnants générée par le générateur de symboles gagnants (18) avec la combinaison de symboles gagnants du ticket de jeu ainsi qu'à la mémoire des gains (11) pour enregistrer un gain déterminé en fonction de la comparaison, l'appareil de jeu (5) étant conçu pour
- diminuer la mémoire de crédit (6) lors de l'achat d'un ticket de jeu,
- autoriser l'actionnement répété de l'installation de jeu de hasard (8) lors d'une seconde partie avec le même ticket de jeu, si, lors d'une première partie, un gain a été obtenu avec ledit ticket de jeu,
- générer, lors de la première partie, une première combinaison de symboles gagnants au moyen du générateur de symboles gagnants (18) et la transmettre à l'installation de jeu de hasard (8), et la comparer au moyen du dispositif de commande de gain (19) avec la combinaison de symboles gagnants du ticket de jeu, et en cas d'obtention d'un gain augmenter la mémoire de crédit (11), et
- lors d'une seconde partie, moyennant diminution de la mémoire des gains (11), générer une seconde combinaison de symboles gagnants au moyen du générateur de symboles gagnants (18) et la transmettre à l'installation de jeu de hasard (8), et la comparer au moyen du dispositif de commande de gain (19) avec la combinaison de symboles gagnants dudit ticket de jeu, et en cas d'obtention d'un gain augmenter la mémoire des gains (11),
de telle sorte que l'installation de jeu de hasard (8) ne peut être actionnée qu'une fois en prenant pour base les données du même ticket de jeu à partir du crédit de la mémoire de crédit (6) et les données du même ticket de jeu peuvent être prises comme base de nouvelles fois uniquement moyennant diminution de la mémoire des gains (11).

2. Dispositif de jeu selon la revendication précédente, dans lequel l'installation de jeu de hasard (8) est réalisée sous la forme d'une unité de jeu à rouleaux (9) qui peut être commandée par un générateur aléatoire et/ou un dispositif de commande actionnable manuellement.

3. Dispositif de jeu selon l'une des revendications précédentes, dans lequel l'installation de jeu de hasard (8) comporte plusieurs unités de jeu réalisées différemment, qui peuvent être actionnées lors de différentes parties et/ou peuvent être reliées soit uniquement à la mémoire de crédit (6), soit uniquement à la mémoire des gains (11), de telle manière que différentes unités de jeu peuvent être utilisées pour jouer différentes parties.

4. Dispositif de jeu selon l'une des revendications précédentes, dans lequel l'au moins un appareil de jeu (5) est relié directement au serveur de jeu (2) de préférence par le biais d'une ligne de transmission de données.

5. Dispositif de jeu selon l'une des revendications 1 à 3, dans lequel l'au moins un appareil de jeu (5) est relié indirectement au serveur de jeu (2) par l'intermédiaire d'un serveur de groupe (4) local.

6. Dispositif de jeu selon la revendication précédente, dans lequel l'au moins un appareil de jeu (5) est relié au serveur de groupe (4) par une ligne réseau locale, ledit serveur de groupe étant relié au serveur de jeu (2) par le biais d'une ligne de transmission de données et/ou de la ligne réseau d'un réseau global.

7. Dispositif de jeu selon l'une des revendications précédentes, dans lequel le serveur de jeu (2) comporte, dans une ou plusieurs mémoires de tickets de loterie, une pluralité de séries de tickets de jeu comportant une pluralité de blocs de tickets de jeu (a, b, c ... n) de préférence électroniques, qui comprennent à leur tour respectivement une pluralité de tickets de jeu (aa, bb, cc ... nn) de préférence électroniques.

8. Dispositif de jeu selon la revendication précédente, en liaison avec la revendication 5 ou 6, dans lequel un distributeur de tickets de jeu est prévu pour attribuer des tickets de jeu depuis le serveur de jeu (2) à un ou plusieurs serveurs de groupe (4) de telle manière que, dans un serveur de groupe (4), dans chaque série de tickets de jeu, uniquement un bloc de tickets de jeu (a, b, c ... n) comprenant une pluralité de tickets de jeu (aa, bb, cc ... nn) peut être enregistré et/ou tenu disponible.

9. Dispositif de jeu selon l'une des revendications précédentes, dans lequel l'au moins un appareil de jeu (5) comporte des dispositifs d'affichage (10 ; 14, 15, 16) séparés pour le crédit enregistré dans la mémoire de crédit (8) et le gain enregistré dans la mémoire des gains (11).

10. Dispositif de jeu selon l'une des revendications précédentes, dans lequel l'installation de jeu de hasard (8) comporte un moyen de commande de mise pour commander le gain fixé pour un jeu de la seconde partie ou de chaque partie suivante, ledit moyen de commande de mise comportant de préférence une touche de saisie manuelle et/ou un module de commande de mise pouvant être commandé par un moyen de commande de parties pour augmenter automatiquement la mise en fonction du nombre de parties autorisées pouvant être approvisionnées par la mémoire des gains (11).
